# FASCICULE DE BREVET EUROPEEN

(11) **EP 0 435 723 B1**
(45) Date de publication et mention de la délivrance du brevet: **21.09.1994**
(21) Numéro de dépôt: 90403527.6
(22) Date de dépôt: 11.12.1990
(51) Int. Cl.: B65H 5/36, B65H 29/52, B65H 35/04, B41J 13/10, G03G 15/00, B26D 7/08

(54) **Dispositif de réception de feuilles découpées d'une bande de papier**
Vorrichtung zum Erhalten der geschnittenen Blätter einer Papierbahn
Device for receiving sheets cut from a paper web

(30) Priorité: 27.12.1989 FR 8917250
(43) Date de publication de la demande: 03.07.1991
(73) Titulaire: SOCIETE D'APPLICATIONS GENERALES D'ELECTRICITE ET DE MECANIQUE SAGEM, F-75783 Paris Cédex 16 (FR)
(72) Inventeur: Chevrollier, Guy, F-95740 Frepillon (FR)
(74) Mandataire: Bloch, Gérard

(56) Documents cités:
- EP-A- 0 136 403
- GB-A- 2 107 679
- US-A- 1 750 507
- PATENT ABSTRACTS OF JAPAN vol. 9, no. 73 (M-368)(1796) 03 avril 1985,& JP-A-59 203037 (FUJI XEROX) 17 novembre 1984,

## Description

La présente invention a pour objet un dispositif de réception de feuilles obtenues par la coupe d'une bande de papier venant d'un rouleau de petit diamètre. C'est le cas notamment des feuilles de papier thermique sortant d'une machine imprimante, par exemple de télécopieur. Sur ces machines, le rouleau de papier thermique est d'un diamètre maximum de 50 mm et son moyeu de 1/2 pouce soit 12,7 mm. De ce fait, les feuilles imprimées qui sortent de la machine s'enroulent sur elles-mêmes et il est pratiquement impossible de les récupérer dans l'ordre d'impression.

L'invention vise précisément à faire suivre à ces feuilles, à la sortie de la machine, un parcours pendant lequel, à aucun moment, elles ne doivent pouvoir se courber.

A cet effet, le dispositif de réception du type comprenant, à la sortie du rouleau de papier, une première goulotte sur laquelle se dépose l'extrémité de la bande, à la sortie du coupe-papier, une première pièce de guidage sur laquelle se dépose la feuille coupée, et un réceptacle des feuilles faisant suite à cette pièce de guidage, est caractérisé par le fait qu'il comporte, en outre, une seconde goulotte située au dessus de la première et sensiblement parallèle à celle-ci et une seconde pièce de guidage située au dessus de, et sensiblement parallèle à, la première pièce de guidage, formée par au moins une lame souple fixée par une de ses extrémités près du bord de coupe de la lame supérieure du coupe-papier.

Les secondes goulotte et pièce de guidage sont agencées et disposées pour casser la courbure naturelle du papier.

L'invention prévoit aussi, au dessus et à faible distance du réceptacle des feuilles, une pièce mobile d'un profil conjugué de celui du réceptacle et dont l'extrémité libre est rappelée au contact de l'extrémité libre du réceptacle. Cette pièce mobile est conçue pour obliger les feuilles à épouser la forme du réceptacle.

L'invention sera bien comprise et d'autres détails apparaîtront par la description d'un exemple de réalisation, donné à titre indicatif et non limitatif, en se référant à la figure unique du dessin annexé qui est une vue schématique en coupe longitudinale du dispositif.

Dans cet exemple, le dispositif est appliqué à la réception des feuilles imprimées issues d'une machine imprimante à papier thermique.

Sur cette machine, le papier est enroulé sur un rouleau 1 situé sous la tête imprimante 2. Dans la zone de sortie du papier entre rouleau et tête sont disposées, d'une part, une goulotte inférieure 3, d'autre part, une goulotte supérieure 4. La goulotte 3 est sensiblement dans un plan situé ici à 5 mm environ en dessous du sommet du rouleau 1 et son bord amont 5 est presque au contact du rouleau 1. La goulotte 4 est fixée à la tête 2 et présente une partie aval 6 sensiblement plane dont le bord libre 7 se trouve ici à environ 1 mm de la goulotte 3. Le bord aval 8 de la goulotte 3 se trouve au voisinage de la face de bout de la lame inférieure 9 du coupe-papier.

La lame supérieure 10 du coupe-papier est munie, sous sa face latérale inférieure d'une pluralité de lames souples 11 parallèles dont le plan est incliné sur celui de la goulotte 3.

A la sortie du coupe-papier 9, 10 est disposé un réceptacle 12 présentant une partie amont 13 incurvée, dont le bord libre est situé au voisinage de la face latérale de la lame 9 du coupe-papier, une partie 14 sensiblement plane et une longue partie 15 inclinée.

Au-dessus du réceptacle 12, est disposée une pièce mobile 16 montée pivotante autour de l'axe 17 et qui possède un profil conjugué de celui des parties 14 et 15 du réceptacle. Cette pièce 16 est rappelée vers le réceptacle 12, de façon que son bord libre 18 vienne en appui sur l'extrémité 19 de la partie 15 du réceptacle 12.

En aval du rouleau 1, l'extrémité de la bande de papier imprimée est reçue sur la goulotte 3 et la goulotte 6 casse la courbure naturelle du papier. La bande suit donc facilement la goulotte 3 en passant entre les deux lames 9, 10 du coupe-papier.

A la sortie du coupe-papier, la feuille imprimée est recueillie sur la partie arrière 13 du réceptacle et la feuille suivante venant heurter les lames souples 11 voit la courbure naturelle de son papier cassée par celles-ci. La feuille suit bien le plan de ces lames et arrive sous une incidence lui permettant de glisser sur la précédente.

La trajectoire du papier épouse ensuite parfaitement la forme du réceptacle 12, grâce à la pièce mobile 16 qui commande cette trajectoire.

On voit que grâce à l'agencement du dispositif qui vient d'être décrit, la bande de papier, puis la feuille, imprimée suit un parcours pendant lequel elle n'a pu, à aucun moment, se courber.

Grâce à cela, il devient possible de récupérer les feuilles dans l'ordre d'impression.

## Revendications

1. Dispositif de réception de feuilles obtenues par découpe d'une bande de papier venant d'un rouleau de petit diamètre, du type comprenant à la sortie du rouleau de papier (1), une première goulotte (3) sur laquelle se dépose l'extrémité de la bande, à la sortie du coupe-papier (9, 10), une première pièce de guidage (13) sur laquelle se dépose la feuille coupée et un réceptacle (12) des feuilles faisant suite à cette pièce de guidage (13), caractérisé par le fait qu'il comporte, en outre, une seconde goulotte (6) située au dessus de la première (3) et sensiblement parallèle à celle-ci et une seconde pièce de guidage (11) située au dessus de et sensiblement parallèle à la première pièce de guidage (13) et formée par au moins une lame souple fixée par une de ses extrémités près du bord de coupe de la lame supérieure (10) du coupe-papier.

2. Dispositif selon la revendication 1, dans lequel est prévue, au dessus et à faible distance du réceptacle (12) des feuilles, une pièce mobile (16) d'un profil conjugué de celui du réceptacle et dont l'extrémité libre (18) est rappelée au contact de l'extrémité libre (19) du réceptacle (2).

## Claims

1. A device for receiving sheets obtained by cutting a strip of paper from a small diameter roll, of the type comprising, at the output of the paper roll (1), a first chute (3) on which the end of the strip is disposed, at the output of the paper cutter (9, 10), a first guide piece (13) on which the cut sheet is disposed, and a receptacle (12) for the sheets, which is a continuation of this guide piece (13), characterised in that it additionally comprises a second chute (6) located above the first (3) and substantially parallel thereto and a second guide piece (11) located above and substantially parallel to the first guide piece (13) and formed by at least one flexible blade fixed by one of its ends near to the cutting edge of the upper blade (10) of the paper cutter.

2. A device according to claim 1 in which, above the sheet receptacle (12) and at a slight distance therefrom, a displaceable piece (16) is provided which has a profile conjugate to that of the receptacle and of which the free end (18) is brought into contact with the free end (19) of the receptacle (12).

## Patentansprüche

1. Aufnahmevorrichtung für durch Abschneiden eines von einer Rolle kleinen Durchmessers kommenden Papierstreifens erhaltene Blätter, wobei am Abgang der Papierrolle (1) eine erste Rutsche (3), auf die sich das Ende des Streifens auflegt, und am Abgang des Papierabschneiders (9, 10) ein erstes Führungsteil (13) vorhanden ist, auf das sich das abgeschnittene Blatt auflegt, sowie ein Behältnis (12) für Blätter, welches auf dieses Führungsteil (13) folgt, gekennzeichnet durch eine zweite Rutsche (6), die über und im wesentlichen parallel zur ersten (3) liegt, und durch ein zweites Führungsteil (11), das über und im wesentlichen parallel zum ersten Führungsteil (13) liegt und durch wenigstens eine nachgiebige Schneide gebildet wird, die mit einem ihrer Endabschnitte in der Nähe des Schneidrands der oberen Schneide (10) des Papierabschneiders fixiert ist.

2. Vorrichtung nach Anspruch 1, dadurch gekennzeichnet, daß über und in geringer Entfernung vom Behältnis (12) für die Blätter ein bewegliches Teil (16) mit einem Profil vorgesehen ist, das dem Profil des Behältnisses zugeordnet ist und dessen freier Endabschnitt (18) im Kontakt mit dem freien Endabschnitt (19) des Behältnisses (2) gehalten wird.
